# EUROPÄISCHE PATENTSCHRIFT

(11) **EP 0 205 953 B1**
(45) Veröffentlichungstag und Bekanntmachung des Hinweises auf die Patenterteilung: **24.08.1988**
(21) Anmeldenummer: 86107035.7
(22) Anmeldetag: 23.05.1986
(51) Int. Cl.: B65B 43/59, B67C 3/24

(54) **Vorrichtung zum Füllen von steifen Behältern**
Apparatus for filling rigid containers
Appareil pour remplir des récipients rigides

(30) Priorität: 15.06.1985 DE 3521637
(43) Veröffentlichungstag der Anmeldung: 30.12.1986
(73) Patentinhaber: ROBERT BOSCH GMBH, 70442 Stuttgart (DE)
(72) Erfinder: Bethge, Gerhard, Dipl.-Ing., D-5000 Köln 41 (DE); Keppeler, Horst, D-5000 Köln 40 (DE); Schnaudt, Willi, D-5000 Köln 60 (DE)

(56) Entgegenhaltungen:
- EP-A- 0 001 196
- DE-C- 963 677
- GB-A- 972 916
- US-A- 2 577 341
- US-A- 3 302 370
- US-A- 3 580 302

## Beschreibung

### Stand der Technik

Die Erfindung geht aus von einer Vorrichtung zum Füllen von steifen Behältern nach der Gattung des Hauptanspruchs. Bei einer beispielsweise durch die EP-A-1196 bekannten Vorrichtung dieser Art, bei der die Fülleinheiten an einem kontinuierlich umlaufenden Drehtisch angeordnet sind, sind auf der Wägeplatte der Wägeeinrichtungen gabelförmige Halter befestigt, die eine Flasche an deren Hals und Bauch halten und so deren Mündung auf die Fülldüse ausrichten. Da diese Zentriereinrichtungen mit den Wägeplatten verbunden sind, und die eine Gabel bis zum Flaschenhals hochreicht, sind die Zentrieraufbauten Kollisionen ausgesetzt, die von in deren Umlaufbereich gestossenen Objekten oder bei Flaschenbruch von Flaschenteilen herrühren können. Solche Kollisionen können dann die auf Stösse anfälligen Wägeeinrichtungen beschädigen. Ausserdem geht das Gewicht der Zentriereinrichtungen auf die Vorlast der Wägeeinrichtungen ein, so dass deren Empfindlichkeit hinsichtlich des Gewichts der abzuwägenden Mengen beeinträchtigt ist.

Ferner ist durch GB-A-972 916 eine Füllvorrichtung für Flaschen bekannt geworden, bei der den Fülleinheiten je eine glockenförmige Zentriereinrichtung gleichachsig heb- und senkbar zugeordnet ist. Die Zentriereinrichtungen bestehen aus einem Ring mit sich nach oben verengendem Querschnitt zum Führen und Aufnehmen des Flashenhalses. Je nach Lage des Flaschenhalses in der Zentriereinrichtung kommt es zur mehr oder minder grossen Haftreibung. Dies hat auf die Füllgenauigkeit keinen Einfluss, wenn die abzufüllenden Mengen nach Volumen abgemessen werden. Werden die Füllmengen jedoch nach Gewicht abgemessen, in der Weise, dass eine Wägeeinrichtung, auf der die zu füllende Flasche in Ausrichtung mit einer Fülleinheit steht, den Abfüllvorgang steuert, beeinträchtigt die Haftreibung zwischen der Zentrierglocke und der Flasche die Gewichtsgenauigkeit.

Aufgabe der Erfindung ist es daher, die Zentriereinrichtung so zu gestalten, dass die Haftreibung zwischen Zentriereinrichtung und einer auf einer Wägeeinrichtung stehenden Flasche so minimiert wird, dass ihr Einfluss auf die Gewichtsgenauigkeit unbedeutend ist.

### Vorteile der Erfindung

Die erfindungsgemässe Vorrichtung zum Füllen von steifen Behältern nach den kennzeichnenden Merkmalen des Hauptanspruchs hat demgegenüber den Vorteil, das der Umlaufweg der Flaschen und der angrezende Bereich zwischen Fülldüse und Wägeplatte frei ist, und somit Stösse auf die Wägezellen vermieden werden. Die senkrechte Kraftkomponente der von der Zentriereinrichtung auf einen Behälter ausgeübten Kraft ist bei der neuartigen, von der Wägeeinrichtung getrennten Zentriereinrichtung äusserst gering, so dass sie sich nicht negativ auf das Wägeergebnis auswirkt.

Durch die in den Unteransprüchen aufgeführten Massnahmen sind vorteilhafte Weiterbildungen und Verbesserungen der im Hauptanspruch angegebenen Füllvorrichtung möglich. Besonders vorteilhaft ist die Ausstattung der Zentriereinrichtung mit Rollkörpern, die den Durchlass für den Hals einer Flasche begrenzen und die die Haftreibung der Zentrierkraft minimieren. Eine besonders einfache Ausgestaltung der Vorrichtung ergibt sich, wenn die Rollkörper als Rollen ausgebildet sind.

### Zeichnung

Ein Ausführungsbeispiel der Erfindung ist in der Zeichnung dargestellt und in der nachfolgenden Beschreibung näher erläutert. Es zeigen Figur 1 einen Teil einer umlaufenden Füllvorrichtung mit einer Fülleinheit im Längsschnitt und Figur 2 einen Zentrierring der Fülleinheit nach Figur 1 in Draufsicht.

### Beschreibung des Ausführungsbeispiels

Eine Füllvorrichtung der Rundläuferbauart zum Füllen von Flaschen 1 mit Flüssigkeitsmengen, die ein bestimmtes Gewicht haben, hat ein Karussel mit einem unteren Drehtisch 11 und einem oberen Drehtisch 12. Am unteren Drehtisch 11 sind auf einem Teilkreis in gleichmässigen Abständen mehrere Wägeeinrichtungen 13 angeordnet. Das Gehäuse 14 einer Wägeeinrichtung 13 mit der Wägezelle ist auf einer Platte 15 unterhalb des Drehtisches 11 befestigt. Ihre Wägeplatte 16 sitzt auf einer Stange 17, die aus dem Gehäuse 14 frei durch eine Öffnung 18 im unteren Drehtisch 11 ragt.

Senkrecht über und axial ausgerichtet zu jeder Wägeplatte 18 ist am oberen Drehtisch 12 eine Fülldüse 20 mit einem Füllventil 21 angeordnet. Die Fülldüse 20 durchsetzt den oberen Drehtisch 12 und weist senkrecht nach unten. Das Füllventil 21 ist durch eine Leitung 22 mit einem Vorratsbehälter 23 für die abzufüllende Flüssigkeit verbunden.

Zum Ausrichten einer auf die Wägeplatte 16 einer Wägeeinrichtung 13 gestellten Flasche 1 ist wenig unterhalb der Fülldüse 20 eine Zentriereinrichtung 25 angeordnet. Die Zentriereinrichtung 25 hat einen Ring 26 mit von dessen Öffnung 27 ausgehenden, kreuzweise angeordneten Aussparungen 28. In den Aussparungen 28 ist je eine Rolle 30 auf einem Bolzen 31 drehbar gelagert. Die Achsen der Bolzen 31 liegen in einer gemeinsamen Ebene und begrenzen ein Quadrat. Der lichte Abstand zwei einander gegenüberliegender Rollen 30 ist etwas grösser als der Durchmesser des Halses 2 der zu füllenden Flaschen 1. Der Ring 26 sitzt fest in einer Ringplatte 32, die sich quer zur Strahlrichtung der Fülldüse 20 erstreckt. Die Ringplatte 32 ist am unteren Ende einer Stange 33 befestigt, die senkrecht in einem am oberen Drehtisch 12 befestigten Lagerteil 34 verschiebbar ist und die an ihrem oberen Ende ein Klemmstück 35 mit einer Rolle 36 trägt. Die Rolle 36 liegt auf der Oberseite eines ortsfesten, den oberen Drehtisch 12 umgebenden Kurvenrings 38 auf, dessen obere Steuerseite die Höhenlage der Zentriereinrichtung 25 bestimmt. Die oben beschriebene Füllvorrichtung arbeitet wie folgt:

An einer bestimmten Stelle am Umlaufweg der aus Fülldüse 20 und Wägeeinrichtung 13 bestehenden Fülleinheiten hat der Kurvenring 38 mit seinem erhabenen Teil über die Rolle 36 und die Stange 33 die Ringplatte 32 mit dem Ring 26 in die obere, gestrichelt dargestellte Lage angehoben. In dieser Lage wird eine Flasche 1 von einer nicht dargestellten an sich bekannten Zuführeinrichtung auf die Wägeplatte 16 der Wägeeinrichtung 13 geschoben. Um vor dem Öffnen der Fülldüse 20 die Mündung der Flasche 1 mit der Strahlrichtung der Fülldüse 20 auszurichten, wird die Zentriereinrichtung 25 aus der oberen Lage in die dargestellte untere Lage beim Umlaufen des Karussels abgesenkt. Dabei gelangt der Hals 2 der Flasche 1 zwischen die Rollen 30 des Ringes 26, wobei die unteren, einander zugewandten bogenförmigen Flächen der Rollen 30 den Flaschenhals 2 zwischen einander zentrieren und dabei auf die Fülldüse 20 ausrichten. Während des darauffolgenden Füllens der Flasche 1 halten die Rollen 30 die Flasche 1 in Aurichtung zur Fülldüse 20. Nach Einfüllen einer Menge mit dem Sollgewicht in die Flasche 1 erzeugt die Wägeeinrichtung 13 ein Signal, so dass das Füllventil 21 wieder schliesst. Von dem Kurvenring 38 wird an einer bestimmten Stelle des Umlaufweges des Karussels die Zentriereinrichtung 25 wieder in die obere Stellung angehoben, so dass die gefüllte Flasche zum Abführen freigestellt ist, was von einer ebenfalls nicht dargestellten Abführeinrichtung vorgenommen wird.

Ergänzend wird darauf hingewiesen, dass die Zentriereinrichtung anstelle von vier Rollen nach nur drei oder mehr als vier aufweisen kann, und dass anstelle von Rollen mit zylindrischer Umfangsfläche auch anders gestaltete Rollkörper vorgesehen werden können.

## Patentansprüche

1. Vorrichtung zum Füllen von steifen Behältern, wie Flaschen (1) oder dergleichen, mit mehreren Fülleinheiten, die aus je einer Fülldüse (20) und je einer diese steuernden Wägeeinrichtung (13) bestehen und mit je einer jeder Fülleinheit zugeordneten, die Flaschen auf die Fülldüse ausrichtenden Zentriereinrichtung (25), dadurch gekennzeichnet dass die Zentriereinrichtung (25) ringförmig mit sich nach oben verengendem Querschnitt zur losen Aufnahme des Halses (2) eines Behälters (1) ausgebildet und gleichachsig heb- und senkbar zu einer Fülldüse angeordnet ist, wobei die Zentriereinrichtung (25) wenigstens drei auf einem Kreis angeordnete Rollkörper (30) mit horizontalen Drehachsen aufweist, die zusammen eine Durchlassöffnung für den Hals (2) einer Flasche (1) bestimmen.

2. Vorrichtung nach Anspruch 1, dadurch gekennzeichnet, dass die Rollkörper als Rollen (30) ausgebildet sind, deren Drehachsen in einer Ebene liegen.

3. Vorrichtung nach Anspruch 2, dadurch gekennzeichnet, dass in einem Ring (26) vier Rollen (30) gelagert sind, deren Drehachsen ein Quadrat umschliessen, dessen Ebene sich quer zur Füllachse der Fülldüse (20) erstreckt.

## Claims

1. Appliance for filling rigid containers, such as bottles (1) or the tike, having a plurality of filling units, each comprising a filling nozzle (20) and a weighing device (13) which controls the latter, and in each case having a centring device (25), associated with each filling unit, which aligns the bottles with the filling nozzle, characterized in that the centring device (25) is of annular design with a cross-section which narrows towards the top for loosely accommodating the neck (2) of container (1) and is arranged so that it can be raised and lowered on the same axis with respect to a filling nozzle, the centring device (25) having at least three roller elements (30) arranged on a circle and having horizontal axes of rotation, which together define a passage opening for the neck (2) of a bottle (1).

2. Appliance according to Claim 1, characterized in that the roller elements are designed as rollers (30) whose axes of rotation lie in one plane.

3. Appliance according to Claim 2, characterized in that four rollers (30), whose axes of rotation enclose a square whose plane extends transverse to the filling axis of the filling nozzle (20), are mounted in a ring (26).

## Revendications

1. Appareil pour remplir des récipients rigides, tels que des bouteilles (1) ou similaires, avec plusieurs unités de remplissage composées chacune d'une buse de remplissage (20) et chacune d'un dispositif de pesée (13) commandant celle-ci et avec un dispositif de centrage (25) affecté à chaque unité de remplissage et alignant les bouteilles sur la buse de remplissage, caractérisé en ce que le dispositif de centrage (25) est conformé en forme de bague avec une section se rétrécissant vers le haut pour recevoir de manière lâche le col (2) d'un réservoir (1) et disposé de manière relevable et abaissable et en coïncidence d'axe par rapport à une buse re remplissage, le dispositif de centrage (25) possédant à cette occasion au moins trois corps de galets (30), disposés sur un cercle avec des axes de rotation horizontaux, qui déterminent ensemble une ouverture de passage pour le col (2) d'une bouteille (1).

2. Appareil selon la revendication 1, caractérisé en ce que les corps de roulement sont configurés en rouleaux (30), dont les axes de rotation sont situés dans un plan.

3. Appareil selon la revendication 2, caractérisé en ce que quatre galets (30) sont guidés dans une bague (26), dont les axes de rotation forment un carré, dont le plan s'étend transversalement par rapport à l'axe de remplissage de la buse de remplissage (20).
